# EUROPÄISCHE PATENTSCHRIFT

(11) **EP 1 418 147 B1**
(45) Veröffentlichungstag und Bekanntmachung des Hinweises auf die Patenterteilung: **26.03.2008**
(21) Anmeldenummer: 03023706.9
(22) Anmeldetag: 20.10.2003
(51) Int. Cl.: B66B 1/18

(54) **Steuerungsvorrichtung für eine Aufzugsanlage mit Mehrfachkabine**
Controller for elevator with multi-deck car
Contrôleur pour ascenseur avec cabine avec plusieurs compartiments

(30) Priorität: 06.11.2002 EP 02405952
(43) Veröffentlichungstag der Anmeldung: 12.05.2004
(73) Patentinhaber: INVENTIO AG, 6052 Hergiswil (CH)
(72) Erfinder: Kostka, Miroslav, Dipl. El.-Ing., 6275 Ballwil (CH)

(56) Entgegenhaltungen:
- PATENT ABSTRACTS OF JAPAN vol. 1996, no. 03, 29. März 1996 (1996-03-29) -& JP 07 309539 A (TOSHIBA CORP), 28. November 1995 (1995-11-28)
- PATENT ABSTRACTS OF JAPAN vol. 1998, no. 12, 31. Oktober 1998 (1998-10-31) -& JP 10 194610 A (TOSHIBA CORP), 28. Juli 1998 (1998-07-28)

## Beschreibung

Die Erfindung betrifft eine Steuerungsvorrichtung mit den Merkmalen des Oberbegriffs des beigefügten Anspruchs 1, eine damit versehene Aufzugsanlage mit den Merkmalen des Oberbegriffs des beigefügten Anspruchs 11, sowie ein Verfahren zum Steuern einer solchen Aufzugsanlage gemäß dem Oberbegriff des Anspruchs 12.

Eine solche Steuerungsvorrichtung, eine solche Aufzugsanlage, ein solches Gebäude und ein solches Steuerungsverfahren sind aus der US-A 5,086,883 bekannt, auf die ausdrücklich für nähere Einzelheiten verwiesen wird.

Alle modernen Steuerungen für Aufzugsanlagen mit Mehrfachkabinen, beispielsweise Doppelkabinen (Doppeldecker), streben eine Minimierung der Anzahl der Halte und damit auch der Umlaufzeit an. Es sollen bei Doppeldeckersteuerungen also möglichst gleichzeitig die aus- und einsteigenden Personen in zwei benachbarten Stockwerken bedient werden. Um diese Aufgabe zu erfüllen, müssen bei den mit Mehrfachkabinenaufzügen, beispielsweise Doppeldeckeraufzügen, ausgerüsteten Gebäuden zwei Zonen getrennt betrachtet werden:
a) Die Haupthaltestelle, dass heißt in der Regel der Gebäudeeingang (Lobby). Die Haupthaltestelle umfasst entsprechend der Kabinendeckanzahl der Mehrfachkabinen wenigstens zwei, meist die beiden untersten Haupthalte oder Haupthalteebenen. Die Haupthalte der Haupthaltestelle (Lobby) sind in der Regel mit Rolltreppen verbunden. Dort strömen täglich Tausende von Fahrgästen in und aus dem Gebäude. Für die Aufzugssteuerung ist hier das wichtigste Merkmal die immer gleiche Aufzugsposition beim Anhalten: Das unterste Deck hält in der untersten Haupthalteebene der Haupthaltestelle, also in der Regel der Lobby, an.
b) Die anderen Stockwerke, also beispielsweise die oberen Stockwerke oberhalb der Haupthaltestelle. Dort werden die Mehrfachkabinenaufzüge, bspw. Doppeldecker-Aufzüge, beim Zwischenstockverkehr so gesteuert, dass sie mit Vorteil gleichzeitig diejenigen zwei benachbarten Stockwerke bedienen, wo Passagiere ein- oder aussteigen. Der auf einem solchen Stockwerk wartende Passagier kann deshalb nicht wählen, mit welchem Deck er befördert wird.

Bekannte Steuerungsalgorithmen - siehe beispielsweise der aus der EP 1 193 207 A1 bekannte Algorithmus - bieten mehr oder weniger optimierte Lösungen für die Zone b).

Die vorgeschlagene Erfindung optimiert vollständig die Steuerung für die Fahrten von der Zone a).

Für die rechtzeitige "Füllung" des Gebäudes ist wichtig, dass die von der Haupthaltestelle startenden Aufzüge die sich "überlappenden" Halte (beispielsweise 13/14 und dann 14/15) vermeiden. Dies wird bisher so gelöst (siehe beispielsweise die EP 0 301 178 A1), dass auf der unteren Haupthalteebene nur die Passagiere mit dem Ziel in ungeraden Stockwerken einsteigen und im oberen diejenigen mit den Zielen in geraden Stockwerken. Diese Regelung gilt sowohl für die klassischen Zweiknopfsteuerungen als auch für die neuen Zielrufsteuerungen.

Es wurden auch andere Lösungsmöglichkeiten vorgeschlagen. So wird in der EP 0 624 540 A1 eine sinnvolle Aufzugszuteilung durch eine "Vorinformation" durch den Passagier vorgeschlagen. Der Passagier wählt beim Zutritt zu den Aufzügen eine der Schleusen, wobei jede Schleuse einer Stockwerkzone zugeordnet ist. Die einzelnen Zonen bestehen hier aus mehreren Stockwerken.

Eine andere Lösung beschreibt die eingangs erwähnte US-A 5,086,883, die den Oberbegriff der unabhängigen Ansprüche bildet, für eine Zielrufsteuerung. Demgemäß soll eine Aufzugsanlage, die eine Doppeldecker-Aufzugsgruppe umfasst, auswählbar so unterteilt werden, dass ungefähr die Hälfte der Aufzüge zur Untergruppe gerade/ungerade gehören und die zweite Untergruppe zu ungerade/gerade. Die Mehrfachkabinen werden also abhängig von der Teilbarkeit der Nummer des Zielstockwerks durch die Anzahl der Kabinendecks pro Mehrfachkabine gesteuert. Damit sollte jedem Passagier in beiden Lobby-Stockwerken das Benützen der Rolltreppe erspart werden, weil ihm immer ein Aufzug zugeteilt werden kann, unabhängig von der Geradzahligkeit oder Ungeradzahligkeit des Zielstockwerks. Die einzelnen Mehrfachkabinen werden dabei aber immer mit dem sogenannten "Restricted Service" gesteuert, dass heißt eines der Kabinendecks hält immer in einem geradzahligen Stockwerk, das andere in einem ungeradzahligen Stockwerk. Entsprechend erfolgt auch die Zuteilung des Passagiers mit einem bestimmten Fahrtziel, angegeben durch seinen Zielruf, zu einem aktuell die geraden Stockwerke bedienenden Kabinendeck oder zu einem aktuell die ungeraden Stockwerke bedienenden Kabinendeck.

Noch eine andere Lösung, die als nächstliegender Stand der Technik angesehen wird, wird in JP 07 309 539 A offenbart.

Die bekannten Lösungen haben einige Nachteile - der Passagier muss mindestens wissen, was gerade und ungerade heißt oder dann in welcher Zone sich sein Zielstockwerk befindet. Bei den Zonen-Schleusen kann ein regelmäßiger Gebäudebenützer nicht bei der gleichen Aufzugsgruppe einen Verhaltens-Stereotyp entwickeln, weil für unterschiedliche Ziele eventuell unterschiedliche Schleusen zu benützen sind. Auch die scheinbar elegante Lösung der Unterteilung der Aufzugsgruppe auf Gerade/Ungerade- und Ungerade/Gerade-Untergruppen verbirgt den Nachteil, dass die Wartezeiten für einige Passagiere deutlich erhöht werden.

Das größte Problem entsteht, wenn die Stockwerkbezeichnungen im Gebäude nicht mit der Numerierung der möglichen Halte der Aufzüge übereinstimmen. In einem solchen Fall stimmt die Entscheidung des Passagiers über die Geradigkeit/Ungeradigkeit seines Zielstockwerkes (allgemein Teilbarkeit der Zielstockwerknummer durch die Kabinendeckanzahl) nicht mit derjenigen überein, welche die Steuerung anhand der Anzahl der möglichen Haltestellen-Paare (Haltestellen-Tripel bei Dreifachkabinen usw.) betrachtet. Dieses Problem kann auch entstehen, sobald die Aufzugsgruppe Blindzonen beziehungsweise Expresszonen (dass heißt nicht bediente Stockwerke) aufweist. Manchmal sind sogar mehrere Blindzonen unterschiedlicher Länge vorhanden und so kann die Wahl der günstigsten Haltestellen-Paare in bezug auf gerade/ungerade oder ungerade/gerade mehrmals wechseln.

Aufgabe der Erfindung ist es, eine Steuerungsvorrichtung, eine Aufzugsanlage, ein Gebäude sowie eine Aufzugssteuerung der in den Oberbegriffen der unabhängigen Ansprüche genannten Art derart zu verbessern, dass die Gebäudefüllung mit von der Haupthaltestelle startenden Aufzugspassagieren schneller von statten geht.

Diese Aufgabe wird gelöst durch eine Steuerungsvorrichtung mit den Merkmalen des Anspruchs 1, eine Aufzugsanlage mit den Merkmalen des Anspruchs 11 sowie ein Steuerungsverfahren mit den Merkmalen des Anspruchs 12.

Vorteilhafte Ausgestaltungen der Erfindung sind Gegenstand der Unteransprüche.

Für die Steuerung des Betriebes hinsichtlich der oben genannten Zone a) wird mit der erfindungsgemäßen Lösung für die Zielrufsteuerung an der Haupthaltestelle eine deutliche Verbesserung erreicht. Die Steuerung benutzt erfindungsgemäß eine dynamische Umrechnungseinheit. Vorteilhafterweise ist die Umrechnungseinheit dem Gebäudelayout angepasst.

Die Umrechnungseinheit beziehungsweise die damit durchführbaren Steuerungsschritte unterstützen die Deckzuteilung und vorzugsweise auch die Aufzugszuteilung bei einer Aufzugsgruppe derart, dass jeder Aufzug bei der Verteilfahrt, von der Haupthaltestelle wie beispielsweise der Lobby startend, nur die sich nicht überlappenden Halte wählt und dementsprechend die Passagiere zu dem geeignetesten Deck (und Aufzug) zuteilt. Damit werden die Umlaufszeiten reduziert, die Transportkapazität erhöht, die Wartezeiten verkürzt. Der Passagier wählt sein Zielstockwerk, und auf der Anzeigeeinrichtung, beispielsweise einem Display an der Zielrufregistriereinrichtung, wird ihm sofort das zugeteilte Deck (dabei auch das untere oder obere Lobby), gegebenenfalls auch der zugeteilte Aufzug angezeigt.

Der Vorteil gegenüber den bisherigen Lösungen besteht darin, dass der Passagier keinen Entscheid über die Geradigkeit/Ungeradigkeit (oder sonstige Teilbarkeit durch die Anzahl der Kabinendecks) seines Zielstockwerkes anstellen muss. Ein solcher Entscheid könnte eventuell kontraproduktiv sein. Ein weiterer Vorteil ist darin zu sehen, dass insbesondere bei "Verkehrsspitzen während des Aufwärts Spitzenverkehrs" die Passagiere optimal auf alle Decks und gegebenenfalls Aufzüge verteilt werden.

Die Bezeichnung "dynamisch" bedeutet gemäß der bevorzugten Ausführungsform, dass es keine statische Zuteilung von Kabinendecks einzelner Aufzüge zu einer bestimmten Stockwerksgruppe (beispielsweise gerade/ungerade) während einer Aufzugsfahrt gibt. Die Umrechnungseinheit kann damit nicht nur die Problematik einer Unstimmigkeit zwischen der Stockwerkbezeichnung im Gebäude und einer Haltezahl-Numerierung innerhalb der Steuerung lösen, sondern erlaubt je nach Situation auch die Gruppierung der Passagiere mit geraden und ungeraden Zielen in einem Deck. Entsprechend der Funktion der Umrechnungseinheit, Verkehrsspitzen bei von der Lobby oder dergleichen Haupthaltestelle startenden (Aufwärts-)Fahrten optimal zu verarbeiten, könnte man diese auch anders bezeichnen - zum Beispiel SU-PU (Super Up Peak Unit).

Ein Ausführungsbeispiel der Erfindung wird nachfolgend anhand der beigefügten Zeichnung näher erläutert. Darin zeigt:
- Fig. 1: eine schematische Darstellung eines Aufzugsschachts einer Aufzugsanlage in einem Gebäude, wobei die Aufzugsanlage unterschiedlich hohe Stockwerke bedient und Express- oder Blindzonen sowie eine Mehrfachkabine in Form einer Doppeldeckerkabine mit zwei übereinander liegenden Kabinendecks aufweist, wobei in verschiedenen daneben stehenden Spalten die Numerierung der Geschosse mit einer innerhalb der Steuerung erfolgenden Numerierung und einer Numerierung der möglichen Halte der Doppeldeckerkabine verglichen werden;
- Fig. 2A: in schematischer Darstellung die möglichen Haltepositionen einer Doppeldeckerkabine bei einer von einer Haupthaltestelle startenden Fahrt bei einer Aufzugsteuerung nach dem Stand der Technik;
- Fig. 2B: eine schematische Darstellung eines Aufzugsschachtes einer Aufzugsanlage mit Doppeldeckerkabine und den Haltepositionen zur Erledigung der gleichen Fahraufträge wie in Fig. 2A, jedoch bei erfindungsgemäßer Steuerung;
- Fig. 3: eine schematische Darstellung eines Ausführungsbeispiels einer erfindungsgemäßen Aufzugssteuerung für einen Aufzug einer Aufzugsgruppe mit Doppel(decker)kabinen.

In der hier folgenden Beschreibung sowie in den Zeichnungen sind die Numerierungen von Stockwerken oder Halten jeweils in Anführungszeichen gesetzt, um sie von Bezugszeichen zu unterscheiden.

Fig. 1 zeigt links einen Aufzugsschacht 1, in dem die jeweiligen durch einen Aufzug mit Doppeldeckerkabine 4 zu bedienenden Stockwerke angedeutet sind. Rechts daneben ist in einer ersten Spalte die jeweilige Gebäudestockwerksnummer GSNR angegeben. Weiter rechts daneben ist eine mögliche steuerungsinterne Stockwerknumerierung SINR angegeben. In einer weiteren Spalte sind jeweils Haltepositionen HPA der Doppeldeckerkabine 4 (siehe FIG3) dargestellt und mit einer möglichen Haltenumerierung HNR versehen. Es sei dabei angenommen, dass der entsprechende Aufzug die Stockwerke "3" - "9" und "21" - "39" nicht bedient. Diese Stockwerke bilden also die Blindzonen BZ oder Expresszonen, die der Aufzug in schneller Fahrt passieren kann.

In der Fig. 1 wird die Problematik der unterschiedlichen Numerierung der Stockwerke von "Gebäude-Seite" und "steuerungsintern" andererseits dargestellt. Bei der Betrachtung der Darstellung der Fig.1 wird ersichtlich, dass praktisch jedes physikalische Niveau im Gebäude mit mehreren Nummern bezeichnet werden kann. Beispielsweise ist das Gebäudestockwerk "40" (so wie dieses auch der Passagier kennt) von der Steuerung her gesehen erst die "14"-te bediente Haltestelle, dabei aber durch den "15"-ten oder aber auch "16"-ten möglichen Halt der Doppeldeckerkabine 4 bedienbar. Dies muß von der Steuerung berücksichtigt werden. Aus der Abbildung ist ersichtlich, dass die Zuordnung des unteren Kabinendecks 5 zu einem ungeraden Stockwerk und des oberen Kabinendecks 6 zu einem geraden Stockwerk nicht immer praktikabel ist. So würde beispielsweise bei einem Zielruf zu dem Gebäude-Stockwerk "10" die Doppelkabine 4 mit dem unteren Kabinendeck 5 in der Blindzone BZ des nicht bedienten Stockwerks "9" anhalten.

In den Figuren 2A und 2B sind schematische Darstellungen eines Aufzugsschachts gezeigt. Es ist dargestellt, wo die Positionen der Doppelkabine 4 während einer Verteilfahrt beim Aufwärts-Spitzenverkehr vorkommen könnten. Für eine bessere Übersicht werden in beiden Fällen nur vier Passagiere mit in beiden Fällen gleichen Fahrtwünschen betrachtet.

Die Fig. 2A zeigt die bisherige Lösung mit sogenannten "Restricted Service" (Gerade/Ungerade Entscheidung). Es wird angenommen, dass die Passagiere vom der die Haupthaltestellen HH bildenden Doppeldecker-Lobby (Stockwerke "1" und "2" bilden die Haupthalteebenen) aus zu den Stockwerken "11", "12", "18" und "19" fahren möchten. In der Fig. 2A sind verschiedene Haltepositionen der Doppelkabine eines Aufzuges nach dem Stand der Technik beim Abarbeiten von Fahraufträgen gezeigt. Es sei also angenommen, dass an einer Haupthaltestelle HH, die als eine erste Haupthalteebene des Stockwerk "1" und als eine zweite Haltestelleebene das Stockwerk "2" umfasst, Passagiere mit den Zielstockwerken "11", "12", "18" und "19" zugeteilt werden sollen. Die Haupthaltestelle HH wird durch den Doppeldekkeraufzug derart angefahren, dass das untere Kabinendeck in dem Stockwerk "1" hält und das obere Kabinendeck in dem oberen Stockwerk "2". Die beiden Haupthalteebenen "1" und "2" sind durch eine Rolltreppe oder dergleichen verbunden, wie dies hiernach noch näher verdeutlicht wird.

Bei der Lösung nach dem Stand der Technik (Fig. 2A) werden die Passagiere mit den Zielstockwerken "11" und "19" in das untere Kabinendeck einsteigen, diejenigen mit den Zielstockwerken "12" und "18" in das obere Kabinendeck. Der Aufzug hält dann in "11/12" an, wobei die beiden Passagiere mit den Zielstockwerken "11" und "12" gleichzeitig aussteigen können. Danach fährt der Aufzug zur Position "17/18" , um den Passagier mit dem Zielstockwerk "18" im oberem Kabinendeck aussteigen zu lassen. Eine weitere Kurzfahrt, welche zu der Position "18/19" führt, ist notwendig, um den Passagier im unterem Kabinendeck zu seinem Zielstockwerk "19" zu transportieren.

In Fig. 2B sind die möglichen Halte einer Aufzugsanlage mit Doppelkabine gezeigt, die der Aufzugskabine von Fig. 2A entspricht und dieselben Fahraufträge ausführen soll, deren Steuerung jedoch mit einer Umrechnungseinheit SUPU versehen ist. Diese Umrechnungseinheit teilt die Passagiere, die an der Haupthaltestelle HH ihr Zielstockwerk über eine Zielrufregistriereinrichtung 11 eingeben, entsprechend den bereits der Doppelkabine 4 zugeordneten Fahraufträgen dynamisch zu, wobei die möglichen Zuteilungen danach verglichen werden, welche Zuteilung bei der anschließenden Fahrt die minimalen Haltestopps ergibt.

Die Umrechnungseinheit SUPU optimiert anhand der vom Steuerungsmodul des ausgewählten Aufzuges gelieferten Rufsituation die Zuteilung der Passagiere auf die einzelnen Kabinendecks. In diesem Fall werden in dem unterem Kabinendeck die Passagiere mit den Zielstockwerken "11" und "18" und im oberen Kabinendeck die Passagiere mit den Zielstockwerken "12" und "19" befördert. Somit werden nur zwei Halte in den Positionen "11/12" und "18/19" notwendig, um alle Passagiere zu ihren Zielen zu transportieren.

Die Vorteile der Lösung mit der Umrechnungseinheit SUPU ( Fig. 2B ) werden ersichtlich bei einem Vergleich mit der bisherigen Doppeldecker-Steuerungen mit dem sogenannten "Restricted Service" (dargestellt in Fig. 2A), wie sie beispielsweise aus der EP 0 301 178 A1 oder auch der US-A 5,086,883 bekannt sind. Auf beide Druckschriften wird für nähere Einzelheiten einer beispielhaften hardwaremäßigen Ausrüstung einer hier in Frage kommenden Aufzugsanlage ausdrücklich verwiesen.

Beim Vergleich der beiden Darstellungen gemäß Fig. 2A und 2B wird deutlich, dass der Einsatz der Umrechnungseinheit SUPU die Anzahl der Halte pro Rundfahrt reduzieren kann.

Ein konkretes Ausführungsbeispiel einer ein Gebäude gemäß Fig. 1 bedienenden Aufzugsanlage mit Steuerung ist in Fig. 3 dargestellt.

In der Fig. 3 ist ein Aufzugsschacht 1 eines Aufzuges A einer aus mehreren Aufzügen bestehenden Aufzugsgruppe dargestellt. Eine Fördermaschine 2 treibt über ein Förderseil 3 eine im Aufzugsschacht 1 geführte, aus zwei in einem gemeinsamen Fahrkorbrahmen angeordneten Kabinendecks 5, 6 gebildete Doppelkabine 4 an. Es sei angenommen, dass sich die dargestellte Aufzugsanlage in dem in Fig. 1 ganz links angedeutetem Gebäude mit 41 Stockwerken befindet und unter Zwischenschaltung von Blindzonen BZ (in Fig. 3 nicht dargestellt) nur einen Teil dieser Stockwerke des Gebäudes bedient.

Der Abstand der beiden Kabinendecks 5, 6 voneinander ist so gewählt, dass er mit dem Abstand zweier benachbarter Stockwerke übereinstimmt, wenn man das höher ausgebildete Stockwerk "3" unberücksichtigt lässt. Eine im Erdgeschoss vorhandene Haupthaltestelle HH weist im Stockwert "1" einen unteren Zugang L1 zum unteren Kabinendeck 5 und im Stockwerk "2" einen oberen Zugang L2 zum oberen Kabinendeck 6 der Doppelkabine 4 auf. Die beiden Zugänge L1, L2 sind durch eine Rolltreppe 7 miteinander verbunden.

Die Fördermaschine 2 wird z.B. von einer prinzipiell aus der EP-0 026 406 bekannten Antriebssteuerung gesteuert, wobei die Sollwerterzeugung, die Regelfunktion und die Stoppeinleitung mittels einer Steuerungsvorrichtung 8 erfolgt, die als Microcomputersystem ausgebildet ist. Die Steuerungsvorrichtung 8 steht mit Mess- und Stellgliedern 9 der Antriebssteuerung in Verbindung. Die Steuerungsvorrichtung 8 kann auch noch weitere Aufgaben übernehmen, wie dies in der US-A 5,086,883 ausführlich beschrieben und dargestellt ist. Beispielsweise sind auch Lastmesseinrichtungen 10 mit der Steuerungsvorrichtung 8 verbunden.

Auf den Stockwerken sind beispielsweise aus der EP-A 0 320 583 bekannte Rufregistriereinrichtung 11 vorgesehen, die Zehner-Tastaturen aufweisen, mittels welchen Rufe für Fahrten zu gewünschten Zielstockwerken eingegeben werden können. Diese sind, wie in der US-A 5,086,883 beschrieben, mit einem Datenleiter 12 mit der Steuerungsvorrichtung 8 verbunden. Die Steuerungsvorrichtungen 8 der einzelnen Aufzüge der Gruppe stehen über eine erste, aus der EP-B-0 050 304 bekannte Vergleichseinrichtung 13 und ein aus der EP-B 0 050 305 bekanntes Partyline-Übertragungssystem 14 miteinander in Verbindung.

In der Steuerungsvorrichtung 8 ist durch Softwarebausteine eine Umrechnungseinheit SUPU gebildet, die bei der Steuerung der Aufzugsanlage zu einer Minimierung der Halte bei einer von der Haupthaltestelle HH startenden Fahrt führt. Die Umrechnungseinheit SUPU weist eine zweite Vergleichseinrichtung VE und eine Auswähleinrichtung AE auf.

An der Haupthaltestelle HH befindet sich beispielsweise ein Bereich vor der Rolltreppe 7, wo die Wege zu den beiden Zugängen L1 und L2 aneinander abzweigen, die entsprechende Rufregistriereinrichtung 11. Hier kann ein Passagier P über die Zehnertastatur sein gewünschtes Zielstockwerk eingeben. Bei dem Aufzug A gibt es dann mögliche Zuteilungen des Passagiers P zu dem oberen Kabinendeck 6 oder dem unteren Kabinendeck 5. In der Vergleichseinrichtung VE werden diese beiden Zuteilungen anhand bereits zu den einzelnen Kabinendecks zugeteilten Fahraufträgen miteinander hinsichtlich der dann notwendigen Halte bei der nachfolgenden Aufwärtszahl verglichen. Diejenige Zuteilung, die die geringste Anzahl von Halten ergibt, wird dann durch die Auswahleinrichtung AE ausgewählt und dem Passagier über die Anzeigeeinrichtung 11a der Rufregistriereinrichtung 11 angezeigt. Bei dem dargestellten Beispiel leuchtet ein Pfeil "oben" für das obere Kabinendeck 6 auf.

Bei dem Vergleich der bei einer bestimmten Zuteilung durchzuführenden Aufzugshalte werden die bereits den einzelnen Kabinendecks der Aufzüge A, B, C ... und die Gebäudestruktur, wie sie aus Fig. 1 ersichtlich ist, berücksichtigt. Hierzu wird in der Vergleichseinrichtung für eine bestimmte Zuteilung errechnet, an welchen der Haltepositionen HPA "1" - "16" die Aufzugskabine 4 bei dieser Zuteilung halten müsste. Die entsprechenden Halte werden gezählt und mit den entsprechend ermittelten Halten für die verbleibenden Zuteilungen verglichen. Dann wird diejenige Zuteilung, die die geringste Anzahl von Gesamthalten ergibt, durch die Auswahleinrichtung AE ausgewählt und dem Passagier P durch die Anzeigeeinrichtung 11 angezeigt. Demgemäss leuchtet bei dem hier dargestellten Beispiel die Lampe "A" für den Aufzug A.

Die sich nach der Zuteilung und dem Einstieg des Passagiers P anschließende Fahrt wird dann entsprechend der erfolgten Zuteilung mit der minimierten Anzahl von Halten durchgeführt.

### Bezugszeichenliste

- 1: Aufzugsschacht
- 2: Fördermaschine
- 3: Förderseil
- 4: Doppelkabine
- 5: Unteres Kabinendeck
- 6: Oberes Kabinendeck
- 7: Rolltreppe
- 8: Steuerungsvorrichtung
- 9: Mess- und Stellglieder
- 10: Lastmesseinrichtung
- 11: Rufregistriereinrichtung
- 11 a: Anzeigeeinrichtung
- 12: Datenleiter
- 13: Vergleichseinrichtung
- 14: Partyline-Übertragungssystem

## Patentansprüche

1. Steuerungsvorrichtung zum Steuern einer Aufzugsanlage mit einer Mehrfachkabine (4), die mit einem Halt mehrere Stockwerke eines Gebäudes gleichzeitig bedient und eine Mehrzahl von Kabinendecks (5, 6) aufweist, die an einer Haupthaltestelle (HH) über verschiedene Haupthaltebenen ("1", "2") gleichzeitig zugänglich sind, wobei an der Haupthaltestelle (HH) eine Rufregistriereinrichtung (11) vorgesehen ist, mittels der ein Passagier (P) sein gewünschtes Zielstockwerk angeben kann, und wobei eine Umrechnungseinheit (SUPU) vorgesehen ist, die anhand des Zielrufes des Passagiers (P) an der Haupthaltestelle (HH) und anhand von bereits der Mehrfachkabine (4) zugeteilten und/oder angeforderten Fahraufträge ermittelt, welches Kabinendeck (5, 6) der Mehrfachkabine (4) dem Passagier (P) an der Haupthaltestelle (HH) zuzuteilen ist, um die Anzahl von Halten der Mehrfachkabine (4) zu minimieren,
**dadurch gekennzeichnet, dass** eine Anzeigeeinrichtung (11a) vorgesehen ist, mittels der dem Passagier (P) an der Haupthaltestelle (HH) sein zugeteiltes Kabinendeck (6) und/oder dessen Haupthaltebene ("2") anzeigbar ist.

2. Steuerungsvorrichtung nach Anspruch 1, **dadurch gekennzeichnet, dass** die Umrechnungseinheit (SUPU) an die Struktur des Gebäudes, insbesondere an unterschiedliche Abstände zwischen durch die Mehrfachkabine (4) zu bedienenden Stockwerken, angepasst oder anpassbar ist.

3. Steuerungsvorrichtung nach Anspruch 2, **dadurch gekennzeichnet, dass** die Umrechnungseinheit (SUPU) zum Ermitteln des zuzuteilenden Kabinendecks (5, 6) abhängig von der Struktur des Gebäudes, insbesondere abhängig von dem Abstand zwischen zu bedienenden Zielstockwerken, fähig ist.

4. Steuerungsvorrichtung nach einem der Ansprüche 2 oder 3, **dadurch gekennzeichnet, dass** die Umrechnungseinheit (SUPU) an die Struktur des Gebäudes derart angepasst oder anpassbar ist, dass sie bei der Ermittlung des zuzuteilenden Kabinendecks (5, 6) berücksichtigt, an welchem Halt der Mehrfachkabine (4) eines der Kabinendecks (5,6) nicht an einem von der Aufzugsanlage unmittelbar vorher bedienten Stockwerk zum Stehen käme, und die Zuteilung derart durchführt, dass die Anzahl solcher Halte minimiert ist.

5. Steuerungsvorrichtung nach einem der voranstehenden Ansprüche, **dadurch gekennzeichnet, dass** die Umrechnungseinheit (SUPU) derart ausgebildet ist, dass sie die Ermittlung des Kabinendecks (5, 6), das einem Zielruf an der Haupthaltestelle (HH) zuzuteilen ist, dynamisch anhand aller an der Haupthaltestelle (HH) schon für diesen Aufzug registrierter oder angeforderter Zielrufe oder/und anhand an der gesamten Aufzugsanlage registrierter oder angeforderter Zielrufen ohne Berücksichtigung dessen durchführt, ob mit einem Kabinendeck (5, 6) bei jedem Halt ein Stockwerk angefahren wird, dessen Nummer durch die Anzahl der Kabinendecks (5, 6) der Mehrfachkabine (4) teilbar ist.

6. Steuervorrichtung nach einem der voranstehenden Ansprüche, **dadurch gekennzeichnet, dass** die Umrechnungseinheit (SUPU) bei einer Aufzugsanlage mit Doppelkabine (4) abhängig von den registrierten und/oder angeforderten Zielrufen auch die Gruppierung von Passagieren (P) mit geraden und ungeraden Zielstockwerken in einem Kabinendeck (5, 6) erlaubt, um die Anzahl von Halten zu minimieren.

7. Steuerungsvorrichtung nach einem der voranstehenden Ansprüche, **dadurch gekennzeichnet, dass** die Rufregistriereinrichtung (11) der Haupthaltestelle (HH) derart ausgebildet ist, dass ein Passagier an einem einzelnen Eingabeort an der Haupthaltestelle (HH) sein Zielstockwerk aus sämtlichen durch die Aufzugsanlage bedienten Stockwerken auswählen kann, wobei die Anzeigeeinrichtung (11a) dem Eingabeort zugeordnet ist und ein Display an der Rufregistriereinrichtung (11) aufweist.

8. Steuerungsvorrichtung nach einem der voranstehenden Ansprüche, **dadurch gekennzeichnet, dass** bei einer Aufzugsanlage mit mehreren Aufzügen (A, B, C, ...) die Umrechnungseinheit (SUPU) dazu fähig ist, sowohl den zuzuteilenden Aufzug (A) als auch das zuzuteilende Kabinendeck (6) unabhängig von der Teilbarkeit eines Zielstockwerks durch die Deckanzahl so zu ermitteln, dass die Anzahl der Gesamthalte minimiert ist, und die Anzeigeeinrichtung (11a) zum Anzeigen sowohl des so zugeteilten Aufzuges (A) als auch des zugeteilten Kabinendecks (6) und/oder der Haupthalteebene ("2"), von der aus dieses zugänglich ist, fähig ist.

9. Steuerungsvorrichtung nach einem der voranstehenden Ansprüche, **dadurch gekennzeichnet, dass** die Umrechnungseinheit (SUPU) eine Vergleichseinrichtung (VE) aufweist, die mögliche Zuteilungen des Zielrufes des Passagiers (P) an der Haupthaltestelle (HH) zu Kabinendecks (5, 6) dahingehend vergleicht, ob eine bestimmte Zuteilung unter Berücksichtigung von bereits der Mehrfachkabine (4) zugeteilten Fahraufträgen eine gegenüber einer anderen Zuteilung geringere Anzahl von Halten bei der anschließend von der Haupthaltestelle (HH) startenden Fahrt zur Erledigung der der Mehrfachkabine (4) zugeteilten Fahraufträge ergibt.

10. Steuerungsvorrichtung nach Anspruch 9, **dadurch gekennzeichnet, dass** die Umrechnungseinheit eine Auswahleinrichtung (AE) aufweist, die nach einem Vergleich von zwei möglichen Zuteilungen durch die Vergleichseinrichtung (VE) diejenige Zuteilung auswählt, die die geringere Anzahl von Halten ergibt.

11. Aufzugsanlage mit einer Mehrfachkabine (4), die mit einem Halt mehrere Stockwerke eines Gebäudes gleichzeitig bedient und eine Mehrzahl von Kabinendecks (5, 6) aufweist, die an einer Haupthaltestelle (HH) über verschiedene Haupthaltebenen ("1", "2") gleichzeitig zugänglich sind, wobei an der Haupthaltestelle (HH) eine Rufregistriereinrichtung (11) vorgesehen ist, mittels der ein Passagier (P) sein gewünschtes Zielstockwerk angeben kann, **gekennzeichnet durch** eine Steuerungsvorrichtung nach einem der voranstehenden Ansprüche.

12. Verfahren zur Steuerung einer Aufzugsanlage mit einer Mehrfachkabine (4), mittels welcher Mehrfachkabine (4) mit einem Halt mehrere Stockwerke eines Gebäudes gleichzeitig bedienbar sind, wobei eine Haupthaltestelle (HH) mit verschiedenen Haupthalteebenen ("1", "2") im Normalbetrieb derart angefahren wird, dass jedes Kabinendeck (5, 6) der Mehrfachkabine (4) an einer Haupthalteebene ("1", "2") hält, wobei an der Haupthaltestelle (HH) Zielrufe von Passagieren (P) registriert werden, und wobei einem Zielruf an der Haupthaltestelle (HH) abhängig von den an der Haupthaltestelle (HH) registrierten Zielrufen und/oder abhängig von in anderen Stockwerken registrierten Zielrufen und/oder abhängig von der Struktur des Gebäudes eines der über die Haupthaltestelle (HH) zugänglichen Kabinendecks (5, 6) zugeteilt wird, **dadurch gekennzeichnet, dass** an einer Anzeigeeinrichtung (11a) dem Passagier (P) an der Haupthaltestelle (HH) sein zugeteiltes Kabinendeck (6) und/oder dessen Haupthaltebene ("2") angezeigt wird.

13. Verfahren nach Anspruch 12, **dadurch gekennzeichnet, dass** die Zuteilung des Kabinendecks (5, 6) dynamisch, ohne Berücksichtigung der Teilbarkeit der Nummer des Zielstockwerks durch die Anzahl der Kabinendecks (5, 6) der Mehrfachkabine (4), erfolgt.

14. Verfahren nach einem der Ansprüche 12 oder 13, **dadurch gekennzeichnet, dass** bei einer Aufzugsanlage mit mehreren Aufzügen (A, B, C, ...) sowohl der Aufzug (A) als auch dessen Kabinendeck (6) zugeteilt werden.

15. Verfahren nach Anspruch 12 und Anspruch 14, **dadurch gekennzeichnet, dass** dem Passagier (P) an der Haupthaltestelle (HH) unmittelbar nach dessen Zielruf sowohl der zugeteilte Aufzug (A) als auch dessen Kabinendeck (6) oder die entsprechende Haupthalteebene ("2") angezeigt werden.

16. Verfahren nach einem der Ansprüche 12 bis 15, **dadurch gekennzeichnet, dass** die Entscheidung, welches Kabinendeck (5, 6) dem Zielruf an der Haupthaltestelle (HH) zugeteilt wird, danach getroffen wird, ob eine bestimmte Zuteilung unter Berücksichtigung von bereits der Mehrfachkabine (4) oder den Mehrfachkabinen zugeteilten Fahraufträgen eine gegenüber einer anderen Zuteilung geringere Anzahl von Halten bei der anschließend von der Haupthaltestelle (HH) startenden Fahrt zur Erledigung der der Mehrfachkabine (4) zugeteilten Fahraufträge ergibt.

## Claims

1. Control device for controlling a lift installation with a multiple cage (4), which simultaneously serves several storeys of a building by one stop and comprises a plurality of cage decks (5, 6), which are accessible at the same time at a main stopping point (HH) by way of different main stopping planes ("1", "2"), wherein a call registering device (11), by means of which a passenger (P) can input his or her desired destination storey, is provided at the main stopping point (HH), and wherein a conversion unit (SUPU) which on the basis of the destination call of the passenger (P) at the main stopping point (HH) and on the basis of travel orders already allocated to and/or demanded of the multiple cage (4) ascertains which cage deck (5, 6) of the multiple cage (4) is to be allocated to the passenger (P) at the main stopping point (HH) in order to minimise the number of stops of the multiple cage (4), **characterised in that** an indicating device (11a) by means of which there can be indicated to the passenger (P) at the main stopping point (HH) his or her allocated cage deck (6) and/or the main stopping plane ("2") thereof is provided.

2. Control device according to claim 1, **characterised in that** the conversion unit (SUPU) is adapted or adaptible to the structure of the building, particularly to different spacings between storeys to be served by the multiple cage (4).

3. Control device according to claim 2, **characterised in that** the conversion unit (SUPU) is capable of ascertaining the cage deck (5, 6), which is to be allocated, in dependence on the structure of the building, particularly in dependence on the distance between the destination storeys to be served.

4. Control device according to one of claims 2 and 3, **characterised in that** the conversion unit (SUPU) is adapted or adaptible to the structure of the building in such a manner that in ascertaining the cage deck (5, 6) which is to be allocated it takes into consideration at which stop of the multiple cage (4) one of the cage decks (5, 6) did not come to a stop at a storey previously directly served by the lift installation and carries out the allocation in such a manner that the number of such stops is minimised.

5. Control device according to any one of the preceding claims, **characterised in that** the conversion unit (SUPU) is constructed in such a manner that it carries out the ascertaining of the cage deck (5, 6), which is to be allocated to a destination call at the main stopping point (HH), dynamically on the basis of all destination calls registered or demanded at the main stopping point (HH) already for this lift and/or on the basis of destination calls registered or demanded at the entire lift installation without consideration of whether a storey, the number of which is divisible by the number of cage decks (5, 6) of the multiple cage (4), was driven to by a cage deck (5, 6) at each stop.

6. Control device according to any one of the preceding claims, **characterised in that** the conversion unit (SUPU) in the case of a lift installation with a double cage (4) allows, in dependence on the registered and/or demanded destination calls, also grouping of passengers (P) with even and uneven destination storeys in one cage deck (5, 6) in order to minimise the number of stops.

7. Control device according to any one of the preceding claims, **characterised in that** the call registration device (11) of the main stopping point (HH) is constructed in such a manner that a passenger can select at a single input location at the main stopping point (HH) his or her destination storey from all storeys served by the lift installation, wherein the indicating device (11a) is associated with the input location and has a display at the call registration device (11).

8. Control device according to any one of the preceding claims, **characterised in that** in the case of a lift installation with several lifts (A, B, C, ...) the conversion unit (SUPU) is capable of so ascertaining not only the lift (A) to be allocated, but also the cage deck (6) to be allocated, in dependence on the divisibility of a destination storey by the deck number that the number of overall stops is minimised and the indicating device (11 a) is capable of indicating not only the thus-allocated lift (A), but also the allocated cage deck (6) and/or the main stopping plane ("2") from which this is accessible.

9. Control device according to any one of the preceding claims, **characterised in that** the conversion unit (SUPU) comprises a comparison device (VE) which compares the possible allocations of the destination call of the passenger (P) at the main stopping point (HH) to the cage decks (5, 6) as to whether a specific allocation with consideration of travel orders already allocated to the multiple cage (4) gives by comparison to another allocation a lesser number of stops in the case of travel, which starts subsequently from the main stopping point (HH), for execution of the travel orders allocated to the multiple cage (4).

10. Control device according to claim 9, **characterised in that** the conversion unit comprises a selecting device (AE) which after comparison of two possible allocations by the comparison device (VE) selects that allocation which gives the lesser number of stops.

11. Lift installation with a multiple cage (4), which simultaneously serves several storeys of a building by one stop and has a plurality of cage decks (5, 6), which are simultaneously accessible at a main stopping point (HH) by way of different main stopping planes ("1", "2"), wherein a call registration device (11), by means of which a passage (P) can input his or her desired destination storey, is provided at the main stopping point (HH), **characterised by** a control device according to any one of the preceding claims.

12. Method of controlling a lift installation with a multiple cage (4), by means of which multiple cage (4) several storeys of a building can be simultaneously served by one stop, wherein a main stopping point (HH) with different main stopping planes ("1", "2") is driven to in normal operation in such a manner that each cage deck (5, 6) of the multiple cage (4) stops at a main stopping plane ("1", "2"), wherein destination calls of passengers (P) are registered at the main stopping point (HH), and wherein a destination call at the main stopping point (HH) is allocated to one of the cage decks (5, 6) accessible by way of the main stopping point (HH) in dependence on the destination calls registered at the main stopping point (HH) and/or in dependence on destination calls registered at other storeys and/or in dependence on the structure of the building, **characterised in that** there is indicated at an indicating device (11 a) to the passenger (P) at the main stopping point (HH) his or her allocated cage deck (5, 6) and/or his or her allocated main stopping plane ("1", "2").

13. Method according to claim 12, **characterised in that** the allocation of the cage deck (5, 6) takes place dynamically without consideration of the divisibility of the number of the destination storey by the number of the cage decks (5, 6) of the multiple cage (4).

14. Method according to any one of claims 12 and 13, **characterised in that** in the case of a lift installation with several lifts (A, B, C, ...) not only the lift (A), but also the cage deck (6) are allocated.

15. Method according to claim 12 and claim 14, **characterised in that** there are indicated to the passenger (PO at the main stopping point (HH) not only the allocated lift (A), but also the cage deck (6) thereof or the corresponding main stopping plane ("2") directly after the passenger destination call.

16. Method according to any one of claims 12 to 15, **characterised in that** the decision which cage deck (5, 6) is allocated to the destination call at the main stopping point (HH) is taken according to whether a specific allocation with consideration of travel orders already allocated to the multiple cage (4) or to the multiple cages gives a smaller number of stops relative to another allocation in the case of travel, which starts subsequently from the main stopping point (HH), for execution of the travel orders allocated to the multiple cage (4).

## Revendications

1. Dispositif de commande pour commander une installation d'ascenseur comportant une cabine à plusieurs niveaux (4) qui dessert en même temps, avec un seul arrêt, plusieurs étages d'un bâtiment et qui présente plusieurs niveaux (5, 6) auxquels on peut accéder en même temps, au niveau d'un arrêt principal (HH), par différents niveaux d'arrêt principaux ("1", "2"), étant précisé qu'il est prévu au niveau de l'arrêt principal (HH) un dispositif d'enregistrement d'appels (11) grâce auquel un passager (P) peut indiquer son étage de destination souhaité, et qu'il est prévu une unité de conversion (SUPU) qui détermine à l'aide de l'appel de destination du passager (P) émis au niveau de l'arrêt principal (HH) et d'ordres de trajet déjà affectés à la cabine (4) et/ou demandés, quel niveau (5, 6) de la cabine (4) doit être affecté au passager (P) qui se trouve à l'arrêt principal (HH), pour minimaliser le nombre d'arrêts de la cabine (4),
**caractérisé en ce qu'**il est prévu un affichage (11a) grâce auquel le niveau de cabine (6) affecté et/ou le niveau d'arrêt principal ("2") de celui-ci peuvent être indiqués au passager (P) qui se trouve à l'arrêt principal (HH).

2. Dispositif de commande selon la revendication 1, **caractérisé en ce que** l'unité de conversion (SUPU) est adaptée ou apte à être adaptée à la structure du bâtiment, en particulier aux distances différentes entre des étages à desservir par la cabine à plusieurs niveaux (4).

3. Dispositif de commande selon la revendication 2, **caractérisé en ce que** l'unité de conversion (SUPU) est apte à déterminer le niveau de cabine à affecter (5, 6) en fonction de la structure du bâtiment, notamment en fonction de la distance entre des étages de destination à desservir.

4. Dispositif de commande selon la revendication 2 ou 3, **caractérisé en ce que** l'unité de conversion (SUPU) est adaptée ou apte à être adaptée à la structure du bâtiment de sorte qu'elle tient compte, en déterminant le niveau de cabine à affecter (5, 6), de l'arrêt de la cabine (4) où l'un des niveaux (5, 6) de celle-ci ne s'arrêterait pas à un étage desservi juste avant par l'installation d'ascenseur, et effectue l'affection de manière à minimaliser le nombre de ces arrêts.

5. Dispositif de commande selon l'une des revendications précédentes, **caractérisé en ce que** l'unité de conversion (SUPU) est conçue pour procéder à une recherche dynamique du niveau de cabine (5, 6) à affecter à un appel de destination au niveau de l'arrêt principal (HH), à l'aide de tous les appels de destination déjà enregistrés ou émis pour cet ascenseur au niveau de l'arrêt principal (HH) et/ou à l'aide d'appels de destination enregistrés ou émis au niveau de toute l'installation d'ascenseur, sans tenir compte du fait qu'un niveau de cabine (5, 6) approche ou non, à chaque arrêt, d'un étage dont le numéro est divisible par le nombre de niveaux (5, 6) de la cabine (4).

6. Dispositif de commande selon l'une des revendications précédentes, **caractérisé en ce que** l'unité de conversion (SUPU), dans une installation d'ascenseur avec une cabine double (4), permet aussi, en fonction des appels de destination enregistrés et/ou émis, de grouper sur un niveau de cabine (5, 6) des passagers (P) avec des étages de destination pairs et impairs, afin de minimaliser le nombre d'arrêts.

7. Dispositif de commande selon l'une des revendications précédentes, **caractérisé en ce que** le dispositif d'enregistrement d'appels (11) de l'arrêt principal (HH) est conçu pour qu'un passager puisse sélectionner à un endroit d'entrée individuel dudit arrêt (HH) son étage de destination parmi tous les étages desservis par l'installation d'ascenseur, l'affichage (11a) étant associé à cet endroit d'entrée et comportant une unité de visualisation sur le dispositif d'enregistrement d'appels (11).

8. Dispositif de commande selon l'une des revendications précédentes, **caractérisé en ce qu'**avec une installation comprenant plusieurs ascenseurs (A, B, C,...), l'unité de conversion (SUPU) est apte à déterminer non seulement l'ascenseur (A) à affecter mais aussi le niveau de cabine (6) à affecter, indépendamment de la divisibilité d'un étage de destination par le nombre de niveaux, de manière à minimaliser le nombre d'arrêts totaux, et l'affichage (11a) est apte à afficher non seulement l'ascenseur (A) ainsi affecté mais aussi le niveau de cabine (6) affecté et/ou le niveau d'arrêt principal ("2") à partir duquel celui-ci est accessible.

9. Dispositif de commande selon l'une des revendications précédentes, **caractérisé en ce que** l'unité de conversion (SUPU) comporte un comparateur (VE) qui compare les affectations possibles de l'appel de destination du passager (P) émis au niveau de l'arrêt principal (HH) à des niveaux de cabine (5, 6) pour voir si une affectation définie, compte tenu des ordres de trajet déjà affectés à la cabine à plusieurs niveaux (4), donne pour exécuter les ordres de trajet affectés à celle-ci un nombre d'arrêts plus faible que pour une autre affectation, lors du trajet partant ensuite de l'arrêt principal (HH).

10. Dispositif de commande selon la revendication 9, **caractérisé en ce que** l'unité de conversion comporte un comparateur (AE) qui, après une comparaison de deux affectations possibles par le comparateur (VE), sélectionne l'affectation qui donne le plus petit nombre d'arrêts.

11. Installation d'ascenseur comportant une cabine à plusieurs niveaux (4) qui dessert en même temps, avec un seul arrêt, plusieurs étages d'un bâtiment et qui présente plusieurs niveaux (5, 6) auxquels on peut accéder en même temps, au niveau d'un arrêt principal (HH), par différents niveaux d'arrêt principaux ("1", "2"), étant précisé qu'il est prévu au niveau de l'arrêt principal (HH) un dispositif d'enregistrement d'appels (11) grâce auquel un passager (P) peut indiquer son étage de destination souhaité, **caractérisée par** un dispositif de commande selon l'une des revendications précédentes.

12. Procédé pour commander une installation d'ascenseur comportant une cabine à plusieurs niveaux (4), laquelle cabine (4) permet de desservir en même temps, avec un seul arrêt, plusieurs étages d'un bâtiment, selon lequel un arrêt principal (HH) est approché par différents niveaux ("1", "2"), en fonctionnement normal, de sorte que chaque niveau (5, 6) de la cabine (4) s'arrête à un niveau d'arrêt principal ("1", "2"), les appels de destination de passagers (P) sont enregistrés au niveau de l'arrêt principal (HH) et l'un des niveaux de cabine (5, 6) accessibles par l'arrêt principal (HH) est affecté à un appel de destination émis au niveau de l'arrêt principal (HH) en fonction des appels de destination enregistrés au niveau dudit arrêt principal (HH) et/ou en fonction des appels de destination enregistrés à d'autres étages et/ou en fonction de la structure du bâtiment, **caractérisé en ce qu'**un affichage (11a) signale au passager se trouvant à l'arrêt principal (HH) son niveau de cabine (6) affecté et/ou le niveau d'arrêt ("2") de celui-ci.

13. Procédé selon la revendication 12, **caractérisé en ce que** l'affectation du niveau de cabine (5, 6) se fait dynamiquement, sans prise en compte de la divisibilité du numéro de l'étage de destination par le nombre de niveaux (5, 6) de la cabine (4).

14. Procédé selon la revendication 12 ou 13, **caractérisé en ce que** dans le cas d'une installation d'ascenseur comportant plusieurs ascenseurs (A, B, C,...), l'ascenseur (A) et le niveau de cabine (6) de celui-ci peuvent tous les deux être affectés.

15. Procédé selon les revendications 12 et 14, **caractérisé en ce que** non seulement l'ascenseur (A) affecté mais aussi le niveau de cabine (6) de celui-ci ou le niveau d'arrêt principal ("2") correspondant sont signalés au passager (P) se trouvant au niveau de l'arrêt principal (HH), immédiatement après l'appel de destination de ce passager.

16. Procédé selon l'une des revendications 12 à 15, **caractérisé en ce que** la décision portant sur le niveau de cabine (5, 6) qui sera affecté à l'appel de destination émis au niveau de l'arrêt principal (HH) est prise en fonction du fait qu'une affectation définie, compte tenu des ordres de trajet déjà affectés à la ou aux cabines à plusieurs niveaux (4), donne pour exécuter les ordres de trajet affectés à celle-ci un nombre d'arrêts plus faible que pour une autre affectation, lors du trajet partant ensuite de l'arrêt principal (HH).
